# EUROPÄISCHE PATENTSCHRIFT

(11) **EP 2 252 795 B1**
(45) Veröffentlichungstag und Bekanntmachung des Hinweises auf die Patenterteilung: **13.07.2016**
(21) Anmeldenummer: 09723140.1
(22) Anmeldetag: 22.01.2009
(51) Int. Cl.: F04C 2/08, F04C 2/18

(54) **BRENNSTOFFPUMPE**
FUEL PUMP
POMPE À CARBURANT

(30) Priorität: 17.03.2008 DE 102008000701
(43) Veröffentlichungstag der Anmeldung: 24.11.2010
(73) Patentinhaber: Robert Bosch GmbH, 70442 Stuttgart (DE)
(72) Erfinder: WARGA, Johann, 74321 Bietigheim-Bissingen (DE); BOECKING, Friedrich, 70499 Stuttgart (DE)
(86) Internationale Anmeldenummer: PCT/EP2009/050685
(87) Internationale Veröffentlichungsnummer: WO 2009/115355

(56) Entgegenhaltungen:
- EP-A- 0 159 968
- EP-A- 1 664 539
- GB-A- 2 012 366
- US-A- 2 759 426
- US-A1- 2006 024 187
- US-A1- 2007 098 586

## Beschreibung

### Stand der Technik

Die Erfindung betrifft eine Brennstoffpumpe, insbesondere eine Außenzahnradpumpe für Brennstoffeinspritzanlagen. Speziell betrifft die Erfindung das Gebiet der Brennstoffeinspritzanlagen von luftverdichtenden, selbstzündenden Brennkraftmaschinen.

Aus der DE 197 36 160 A1 ist eine Pumpenanordnung zur Kraftstoffhochdruckversorgung bei Kraftstoffeinspritzsystemen von Brennkraftmaschinen bekannt. Bei der bekannten Pumpenanordnung sind zwei voneinander räumlich getrennte Pumpen in einem Gehäuse untergebracht, wobei eine Niederdruckpumpe mit einer Radialkolbenpumpe verbunden ist. Dabei ist die Niederdruckpumpe am oder im Pumpengehäuse der Radialkolbenpumpe auf einer der Antriebsseite abgewandten Seite vorgesehen und von einer Antriebswelle der Radialkolbenpumpe antreibbar. Ferner ist zwischen der Antriebswelle der Radialkölbenpumpe und einer Welle der Niederdruckpumpe eine Kupplung zwischengeschaltet. Das Gehäuse der Niederdruckpumpe ist ferner über ein Zentriermittel am Pumpengehäuse der Radialkolbenpumpe montiert.

Die aus der DE 197 36 160 A1 bekannte Pumpenanordnung hat den Nachteil, dass die Herstellung und Montage des Pumpengehäuses aufwändig ist. Dabei ist denkbar, dass das Pumpengehäuse aus Aluminium gebildet ist, wobei dieses verspannt und zusätzlich abgedichtet werden muss. Eine Abdichtung des Pumpengehäuses ist beispielsweise denkbar, indem eine Verdichtung der Poren im Guss durch einen Kleber erfolgt. Derartige Konzepte sind allerdings aufwändig und führen zu erhöhten Kosten bei der Herstellung und Montage einer bekannten Pumpenanordnung.

Durch die GB 2 012 366 A ist eine Pumpe in Form einer Außenzahnradpumpe bekannt. Die Pumpe weist ein Gehäuseteil auf, wobei im Bereich des Gehäuseteils zwei Zahnräder angeordnet sind. Das Gehäuseteil kann aus Metallblech hergestellt sein. Zur Lagerung der Zahnräder sind im Gehäuseteil separate Achsen bzw. Wellen vorgesehen. Die Herstellung und Montage der Pumpe ist infolge der separaten Lagerungen der Zahnräder aufwendig und teuer.

### Offenbarung der Erfindung

### Vorteile der Erfindung

Die erfindungsgemäße Pumpe mit den Merkmalen des Anspruchs 1 hat den Vorteil, dass die Pumpe einfach und kostengünstig herstellbar und montierbar ist. Beim Tiefziehen des Gehäuseteils wird dabei bereits der Lagerbolzen mit hergestellt, so dass dieser nicht als separates Teil hergestellt und montiert zu werden braucht.

Durch die in den Unteransprüchen aufgeführten Maßnahmen sind vorteilhafte Weiterbildungen der im Anspruch 1 angegebenen Brennstoffpumpe möglich.

In vorteilhafter Weise weist die Brennstoffpumpe ein oder mehrere Gehäuseteile auf. Ferner kann die Brennstoffpumpe auch einen Grundköper aufweisen, der mit einem Gehäuseteil verschlossen ist. Das Gehäuseteil kann dann einen Deckel des Gehäuses der Brennstoffpumpe bilden. Durch die Ausgestaltung des Gehäuseteils aus einem tiefgezogenen Metallblech ist eine kostengünstige Herstellung des Gehäuseteil möglich. Dabei können an dem Gehäuseteil ein oder mehrere Aufnahmen vorgesehen sein, um ein oder mehrere Zahnräder und gegebenenfalls weitere Elemente, insbesondere eine Kupplung, aufzunehmen. Speziell können ein Zahnrad und ein weiteres Zahnrad vorgesehen sein, die an einer Aufnahme und einer weiteren Aufnahme, die an dem Gehäuseteil ausgebildet sind. gelagert sind und ineinander eingreifen, so dass diese miteinander in Wirkverbindung stehen, um eine Zahnradpumpe zu bilden.

Das aus dem tiefgezogenen Metallblech gebildete Gehäuseteil wird vorzugsweise nicht oder nur selektiv nachbearbeitet. Je nach Ausgestaltung des Gehäuseteils kann eine selektive Nachbearbeitung des Gehäuseteils im Bereich eines Lagerbolzens von Vorteil sein, der durch Tiefziehen ausgebildet ist, wobei das Zahnrad auf dem selektiv nachgearbeiteten Lagerbolzen gelagert ist.

Vorteilhaft ist es auch, dass ein durch Tiefziehen ausgebildeter Lagerbolzen eine Lagerhülse aufnimmt, auf der das Zahnrad gelagert ist. Die Lagerhülse kann dabei in vorteilhafter Weise auf den Lagerbolzen aufgepresst werden, wobei eine weitere Nachbearbeitung des Lagerbolzens nicht erforderlich ist.

In vorteilhafter Weise ist das Zahnrad, das zumindest mittelbar an der Aufnahme gelagert ist, an einer Stirnseite, die dem Gehäuseteil zugewandt ist, abgerundet ausgestaltet. Das durch Tiefziehen ausgestaltete Gehäuseteil kann im Bereich des Zahnrads einen gewissen Radius aufweisen, wobei das abgerundete Zahnrad entsprechend angepasst ist. Dies ermöglicht eine weitere Vereinfachung der Herstellung und eine stabile Ausgestaltung des Gehäuseteils.

Vorteilhaft ist es, dass das Gehäuseteil mit einem weiteren Gehäuseteil oder dergleichen verbunden ist, wobei an dem Gehäuseteil zumindest ein gestanztes Fixierloch vorgesehen ist, das durch ein Auge verstärkt ist. Dies ist besonders bei einem als Gehäusedeckel ausgestalteten Gehäuseteil von Vorteil. Dabei kann das Gehäuseteil auch von einer Kunststoffvergussmasse umgeben sein oder verrippt werden, so dass es Versteifungsrippen aufweist. Dies erhöht die Stabilität des Gehäuseteils im Betrieb und macht eine optimierte Auslegung des Gehäuseteils möglich.

In vorteilhafter Weise ist zwischen dem Gehäuseteil und einem weiteren Gehäuseteil oder dergleichen zumindest ein Dichtring vorgesehen, der in eine durch Tiefziehen ausgebildete Sicke des Gehäuseteils eingesetzt ist. Die Sicke kann dabei so ausgestaltet sein, dass diese das Gehäuse zusätzlich versteift. Somit wird eine kostengünstige Herstellung des Gehäuses der Pumpe möglich, wobei sich eine gute Abdichtung des Innenraums und/oder eine hohe Stabilität für die Lagerung der Zahnräder und gegebenenfalls weiterer Komponenten ergibt.

In vorteilhafter Weise ist das tiefgezogene Metallblech aus einem Stahlblech geformt, das mit einer Beschichtung beschichtet ist. Eine solche Beschichtung kann beispielsweise aus Nickel bestehen. Dadurch kann die Dichtwirkung weiter verbessert bzw. die Dichtwirkung im Hinblick auf die Materialstärke des tiefgezogenen Stahlbleches optimiert werden.

### Kurze Beschreibung der Zeichnungen

Bevorzugte Ausführungsbeispiele der Erfindung sind in der nachfolgenden Beschreibung anhand der beigefügten Zeichnungen, in denen sich entsprechende Elemente mit übereinstimmenden Bezugszeichen versehen sind, näher erläutert. Es zeigt:
- Fig. 1: eine Seitenansicht einer Brennstoffpumpe entsprechend einem ersten Ausführungsbeispiel der Erfindung;
- Fig. 2: einen auszugsweisen Schnitt durch die in Fig. 1 gezeigte Brennstoffpumpe des ersten Ausführungsbeispiels entlang der mit II bezeichneten Schnittlinie;
- Fig. 3: den in Fig. 2 mit III bezeichneten Ausschnitt entsprechend einem zweiten Ausführungsbeispiel der Erfindung;
- Fig. 4: den in Fig. 2 mit IV bezeichneten Ausschnitt entsprechend einem dritten Ausführungsbeispiel der Erfindung;
- Fig. 5: den in Fig. 3 gezeigten Ausschnitt einer Brennstoffpumpe entsprechend einem vierten Ausführungsbeispiel der Erfindung;
- Fig. 6: den in Fig. 2 mit VI bezeichneten Ausschnitt einer Brennstoffpumpe entsprechend einem fünften Ausführungsbeispiel der Erfindung;
- Fig. 7: den in Fig. 3 gezeigten Ausschnitt einer Brennstoffpumpe entsprechend einem sechsten Ausführungsbeispiel der Erfindung;

- Fig. 8: den in Fig. 2 gezeigten Schnitt durch ein Gehäuseteil einer Brennstoffpumpe entsprechend einem siebten Ausführungsbeispiel der Erfindung.

### Ausführungsformen der Erfindung

Fig. 1 zeigt eine Brennstoffpumpe 1 in einer Seitenansicht entsprechend einem ersten Ausführungsbeispiel der Erfindung. Die Brennstoffpumpe 1 kann insbesondere als Außenzahnradpumpe für Brennstoffeinspritzanlagen von luftverdichtenden, selbstzündenden Brennkraftmaschinen dienen. Ein bevorzugter Einsatz der Brennstoffpumpe 1 besteht für eine Brennstoffeinspritzanlage mit einer Brennstoffverteilerleiste, einem sogenannten Common-Rail, das Dieselbrennstoff unter hohem Druck speichert. Die erfindungsgemäße Brennstoffpumpe eignet sich jedoch auch für andere Anwendungsfälle.

Die Brennstoffpumpe 1 weist ein mehrteiliges Gehäuse 2 auf. Das Gehäuse 2 umfasst ein als Gehäusedeckel ausgestaltetes Gehäuseteil 3 und ein in der Ansicht der Fig. 1 hinter dem Gehäuseteil 3 liegendes weiteres Gehäuseteil 4, das als Gehäusekörper ausgestaltet ist. Die Gehäuseteile 3, 4 und das Gehäuse 2 sind miteinander verbunden. Die Brennstoffpumpe 1 weist ferner einen Ansaugstutzen 5 auf, über den eine Zuführung von Brennstoff in die Brennstoffpumpe 1 erfolgt. Ferner ist eine Bohrung 6 in dem Gehäuseteil 3 des Gehäuses 2 vorgesehen, die von einer im Inneren des Gehäuses 2 liegenden Druckkammer einer Zahnradpumpe der Brennstoffpumpe 1 wegführt.

Die Brennstoffpumpe 1 weist ein Zahnrad 7 und ein weiteres Zahnrad 8 auf, die innerhalb des Gehäuses 2 angeordnet sind und deren Position in Bezug auf das Gehäuseteil 3 des Gehäuses 2 in der Fig. 1 durch unterbrochen dargestellte Linien veranschaulicht ist. Die Zahnräder 7, 8 stehen dabei im Eingriff, so dass eine Wirkverbindung zwischen diesen besteht, um eine Zahnradpumpe zu bilden.

Die Brennstoffpumpe 1 des ersten Ausführungsbeispiels ist im Folgenden auch unter Bezugnahme auf die Fig. 2 im weiteren Detail beschrieben.

Fig. 2 zeigt einen auszugsweisen Schnitt durch die in der Fig. 1 dargestellte Brennstoffpumpe 1 entlang der mit II bezeichneten Schnittlinie. Das Gehäuseteil 3 des Gehäuses 2 ist aus einem tiefgezogenen Metallblech gebildet, das mit einer Beschichtung aus Nickel oder dergleichen beschichtet sein kann. Durch Tiefziehen sind an dem Gehäuseteil 3 eine Aufnahme 10 und eine weitere Aufnahme 11 ausgebildet. An der Aufnahme 10 ist das Zahnrad 7 gelagert. Ferner ist an der Aufnahme 11 das weitere Zahnrad 8 gelagert. Um eine vorteilhafte Lagerung der Zahnräder 7, 8 an den Aufnahmen 10, 11 zu ermöglichen, ist die Aufnahme 10 selektiv an einer Lagerfläche 12 nachgearbeitet, während die weitere Aufnahme 11 selektiv an einer Lagerfläche 13 nachgearbeitet ist. Somit ist das Gehäuseteil 3 im Bereich der Lagerflächen 12, 13 der Aufnahmen 10, 11 selektiv nachgearbeitet. Im Übrigen ist das Gehäuseteil 3 aber vorzugsweise nicht weiter nachgearbeitet, so dass eine kostengünstige Herstellung ermöglicht ist. Ferner weist das Gehäuseteil 3 gestanzte Fixierlöcher 14, 15 auf, die zur Befestigung des Gehäuseteils 3 an dem weiteren Gehäuseteil 4 dienen. Dabei ist bei dem dargestellten Ausführungsbeispiel das Fixierloch 15 mittels eines Auges 16 verstärkt. Das Auge 16 ist dabei an einer Außenseite 17 des Gehäuseteils 3 durch Schweißen mit dem Gehäuseteil 3 verbunden. Ferner sind an dem Gehäuseteil 3 durch Tiefziehen Dellen 18, 18' ausgebildet, die als Zulaufnuten dienen.

In diesem Ausführungsbeispiel nimmt das tiefgezogene Gehäuseteil 3 die Zahnräder 7, 8 im Bereich der Aufnahmen 10, 11 zumindest im Wesentlichen auf. Es ist allerdings auch möglich, dass die Zahnräder 7, 8 über eine Innenseite 19 des Gehäuseteils 3 in das weitere Gehäuseteil 4 hineinstehen. Hierbei können die Aufnahmen 10, 11 auch über die Innenseite 19 hinaus ausgebildet sein. Ferner ist es möglich, dass die Aufnahmen 10, 11 zurückgesetzt sind, wie es in der Fig. 9 veranschaulicht ist.

Die Zahnräder 7, 8 stehen in einem Eingriffsbereich 20 miteinander im Eingriff. Weitere Öffnungen, insbesondere Bohrungen, beispielsweise die Bohrung 6, können durch Stanzen, Schneiden oder dergleichen in dem Gehäuseteil 3 ausgestaltet sein.

Bei dem in der Fig. 2 gezeigten ersten Ausführungsbeispiel sind die Aufnahmen 10, 11 als Lagerbolzen ausgestaltet. Die Ausgestaltung kann dabei zumindest im Wesentlichen durch Tiefziehen erreicht werden. Durch Nacharbeiten der Lagerbolzen, das heißt der Aufnahmen 10, 11, an den Lagerflächen 12, 13 kann eine vorteilhafte Lagerung der Zahnräder 7, 8 erreicht werden. Allerdings können die Aufnahmen 10, 11, die als Lagerbolzen ausgestaltet sind, auch zur mittelbaren Lagerung der Zahnräder 7, 8 dienen, wie es anhand der Fig. 6 im weiteren Detail beschrieben ist.

Fig. 3 zeigt den in Fig. 2 mit III bezeichneten Ausschnitt einer Brennstoffpumpe 1 entsprechend einem zweiten Ausführungsbeispiel der Erfindung. In diesem Ausführungsbeispiel ist das ausgestanzte Fixierloch 14 mit einem hülsenförmigen Auge 16' verstärkt, das beispielsweise durch Schweißen an der Außenseite 17 des Gehäuseteils 3 befestigt ist. Ferner ist das Gehäuseteil 3 des Gehäuses 2 mit einer Kunststoffvergussmasse 25 umgeben, die sich auch über das weitere Gehäuseteil 4 erstrecken kann, so dass das Gehäuse 2 zumindest im Wesentlichen in Kunststoff eingegossen ist.

Fig. 4 zeigt den in Fig. 2 mit IV bezeichneten Ausschnitt einer Brennstoffpumpe 1 entsprechend einem dritten Ausführungsbeispiel der Erfindung. In diesem Ausführungsbeispiel ist das Zahnrad 8 an einer Stirnseite 26, die dem Gehäuseteil 3 zugewandt ist, abgerundet ausgestaltet. Dabei ist ein Radius 27 für das Zahnrad 8 vorgegeben, so dass im Unterschied zu dem in der Fig. 3 gezeigten Ausführungsbeispiel eine deutliche Kantenverrundung des Zahnrads 8 besteht. Dies hat den Vorteil, dass das Gehäuseteil 3 bei der Ausgestaltung der Aufnahme 11 in einem Bereich 28 mit einem gewissen Radius 29 tiefgezogen sein kann. Dadurch ist die Herstellung des Gehäuseteils 3 vereinfacht. Der Radius 29 ist dabei durch den Radius 27 des Zahnrads 8 vorgegeben. Eine entsprechende Ausgestaltung kann auch für die Aufnahme 10 und das Zahnrad 7 vorgegehen sein.

Fig. 5 zeigt den In Fig. 3 gezeigten Ausschnitt entsprechend einem vierten Ausführungsbeispiel der Erfindung. In diesem Ausführungsbeispiel ist durch Tiefziehen eine Sicke 35 ausgebildet, die in dem dargestellten Ausschnitt durch einen Bereich 36 zwischen dem Fixierloch 14 und der Aufnahme 10 (Fig. 2) verläuft. Ein möglicher Verlauf der Sicke 35 ist auch in der Fig. 1 veranschaulicht. Die Sicke 35 kann dabei die Aufnahmen 10, 11 einmal geschlossen umlaufen. Das Gehäuseteil 3 kann an seiner Innenseite 19 an dem weiteren Gehäuseteil 4 anliegen, das in der Fig. 5 auszugsweise dargestellt ist. Zwischen dem Gehäuseteil 3 und dem weiteren Gehäuseteil 4 ist ein Dichtring 37 vorgesehen. Der Dichtring 37 ist dabei in die Sicke 35 eingesetzt, wobei der Dichtring 37 zunächst über die Innenseite 19 des Gehäuseteils 3 hinaussteht- Bei der Montage, das heißt bei der Verbindung der beiden Gehäuseteile 3, 4, wird der Dichtring 37 zusammengepresst, so dass eine dichte Verbindung zwischen den Gehäuseteilen 3, 4 in Bezug auf den Raum, in dem das Zahnrad 7 angeordnet ist, besteht.

Fig. 6 zeigt den in Fig. 2 mit VI bezeichneten Ausschnitt einer Brennstoffpumpe 1 entsprechend einem fünften Ausführungsbeispiel der Erfindung. In diesem Ausführungsbeispiel ist die weitere Aufnahme 11 nicht nachgearbeitet Es ist auf die Aufnahme 11 eine Lagerhülse 38 aufgepresst, auf der das Zahnrad 8 gelagert ist.

Fig. 7 zeigt den in Fig. 3 gezeigten Ausschnitt einer Brennstoffpumpe 1 entsprechend einem sechsten Ausführungsbeispiel der Erfindung. In diesem Ausführungsbeispiel ist das Gehäuseteil 3 mit zumindest einer Versteifungsrippe 39 versteift Die Versteifungsrippe 39 kann dabei an mehreren Punkten 40, von denen in der Fig. 7 zur Vereinfachung der Darstellung nur der Punkt 40 gekennzeichnet ist, mit dem Gehäuseteil verbunden werden. Die Versteifungsrippen 39 sind dabei vorzugsweise so ausgestaltet und angeordnet, dass die beim Betrieb der Brennstoffpumpe 1, insbesondere durch die Zahnräder 7,8, auf das Gehäuseteil 3 einwirkenden Kräfte, aufgenommen werden.

Fig. 8 zeigt den in Fig. 2 gezeigten Schnitt durch ein Gehäuseteil 3 einer Brennstoffpumpe 1 entsprechend einem siebten Ausführungsbeispiel der Erfindung- In diesem Ausführungsbeispiel ist die Aufnahme 11 verkürzt ausgestaltet, so dass diese gegenüber der Innenseite 19 des Gehäuseteils 3 zurückgesetzt ist. Die weitere Aufnahme 11 ist somit als verkürzter Lagerbolzen ausgestaltet Dadurch kann eine Anpassung an das aufzunehmende Element beziehungsweise die aufzunehmende Komponente erfolgen. Beispielsweise kann die Aufnahme 11 zur Aufnahme einer Kupplung dienen.

Die Erfindung ist nicht auf die beschriebenen Ausführungsbeispiel beschränkt.

## Patentansprüche

1. Brennstoffpumpe, insbesondere Außenzahnradpumpe für Brennstoffeinspritzanlagen von luftverdichfenden, selbstzündenden Brennkraftmaschinen, mit zumindest einem Gehäuseteil (3), wobei im Bereich des Gehäuseteil (3) zumindest ein Zahnrad (7) angeordnet ist, **dadurch gekennzeichnet, dass** das Gehäuseteil (3) aus einem tiefgezogenen Metallblech gebildet ist, dass an dem Gehäuseteil (3) zumindest eine Aufnahme (10) vorgesehen ist, an der zumindest mittelbar das Zahnrad (7) gelagert ist und dass an dem Gehäuseteil (3) durch Tiefziehen ein Lagerbolzen (10) ausgebildet ist, auf dem das Zahnrad (7) gelagert ist.

2. Brennstoffpumpe nach Anspruch 1, **dadurch gekennzeichnet, dass** das Gehäuseteil (3) im Bereich einer Lagerfläche (12) des Lagerbolzen (10) selektiv nachgearbeitet ist.

3. Brennstoffpumpe nach Anspruch 1, **dadurch gekennzeichnet, dass** der Lagerbolzen (10) eine Lagerhülse (38) aufnimmt, auf der das Zahnrad (7) gelagert ist.

4. Brennstoffpumpe nach Anspruch 3, **dadurch gekennzeichnet, dass** die Lagerhülse (38) auf den Lagerbolzen (10) aufgepresst ist.

5. Brennstoffpumpe nach einem der Ansprüche 1 bis 4, **dadurch gekennzeichnet, dass** das Zahnrad (7) zumindest an einer Stirnseite (26), die dem Gehäuseteil (3) zugewandt ist, abgerundet ausgestaltet ist.

6. Brennstoffpumpe nach einem der Ansprüche 1 bis 5, **dadurch gekennzeichnet, dass** das Gehäuseteil (3) als Gehäusedeckel ausgestaltet ist, der mit einem weiteren Gehäuseteil (4) verbunden ist, und dass das Gehänseteil (3) zumindest ein gestanztes Fixierloch (14,15) aufweist.

7. Brennstoffpumpe nach Anspruch 6, **dadurch gekennzeichnet, dass** das Fixierloch (14, 15) mit einem Auge (16, 16') verstärkt ist, das insbesondere durch Schweißen mit dem Gehäuseteil (3) verbunden ist.

8. Brennstoffpumpe nach Anspruch 6 oder 7, **dadurch gekennzeichnet, dass** zumindest das Gehäuseteil (3) zumindest teilweise mit einer Kunststoffvergussmasse (25) umgeben ist.

9. Brennstoffpumpe nach einem der Ansprüche 6 bis 8, **dadurch gekennzeichnet, dass** zwischen dem Gehäuseteil (3) und dem weiteren Gehäuseteil (4) zumindest ein Dichtring (37) vorgesehen ist und dass das Gehäuseteil (3) eine durch Tiefziehen ausgebildete Sicke (35) aufweist, in die der Dichtring (37) eingesetzt ist.

10. Brennstoffpumpe nach einem der Ansprüche 1 bis 9, **dadurch gekennzeichnet, dass** das Gehäuseteil (3) durch zumindest eine Versteifungsrippe (39) versteift ist.

11. Brennstoffpumpe nach einem der Ansprüche 1 bis 10, **dadurch gekennzeichnet, dass** im Bereich des Gehäuseteils (3) ein mit dem Zahnrad (7) in Wirkverbindung stehendes weiteres Zahnrad (8) angeordnet ist und dass an dem Gehäuseteil (3) eine weitere Aufnahme (11) vorgesehen ist, an der zumindest mittelbar das weitere Zahnrad (8) gelagert ist.

12. Brennstoffpumpe nach Anspruch 11, **dadurch gekennzeichnet, dass** das tiefgezogene Metallblech zumindest im Wesentlichen aus einem Stahlblech geformt ist.

13. Brennstoffpumpe nach Anspruch 12, **dadurch gekennzeichnet, dass** das tiefgezogene Metallblech mit einer Beschichtung, die insbesondere aus Nickel besteht, beschichtet ist.

## Claims

1. Fuel pump, in particular external-gearwheel pump for fuel injection systems of air-compressing, autoignition internal combustion engines, having at least one housing part (3), wherein at least one gearwheel (7) is arranged in the region of the housing part (3), **characterized in that** the housing part (3) is formed from a deep-drawn metal sheet, **in that**, on the housing part (3), there is provided at least one support (10) on which the gearwheel (7) is at least indirectly mounted, and **in that** a bearing journal (10) on which the gearwheel (7) is mounted is formed on the housing part (3) by deep-drawing.

2. Fuel pump according to Claim 1, **characterized in that** the housing part (3) is subjected to selective secondary machining in the region of a bearing surface (12) of the bearing journal (10).

3. Fuel pump according to Claim 1, **characterized in that** the bearing journal (10) receives a bearing sleeve (38) on which the gearwheel (7) is mounted.

4. Fuel pump according to Claim 3, **characterized in that** the bearing sleeve (38) is pressed onto the bearing journal (10).

5. Fuel pump according to one of Claims 1 to 4, **characterized in that** the gearwheel (7) is of rounded form at least on a face side (26) facing toward the housing part (3).

6. Fuel pump according to one of Claims 1 to 5, **characterized in that** the housing part (3) is in the form of a housing cover which is connected to a further housing part (4), and **in that** the housing part (3) has at least one punched fixing hole (14, 15).

7. Fuel pump according to Claim 6, **characterized in that** the fixing hole (14, 15) is reinforced by way of an eyelet (16, 16') which, in particular, is connected to the housing part (3) by way of welding.

8. Fuel pump according to Claim 6 or 7, **characterized in that** at least the housing part (3) is at least partially surrounded with a plastics encapsulation compound (25).

9. Fuel pump according to one of Claims 6 to 8, **characterized in that** at least one sealing ring (37) is provided between the housing part (3) and the further housing part (4), and **in that** the housing part (3) has a bead (35) which is formed by deep-drawing and into which the sealing ring (37) is inserted.

10. Fuel pump according to one of Claims 1 to 9, **characterized in that** the housing part (3) is stiffened by way of at least one stiffening rib (39).

11. Fuel pump according to one of Claims 1 to 10, **characterized in that** a further gearwheel (8) which is operatively connected to the gearwheel (7) is arranged in the region of the housing part (3), and **in that**, on the housing part (3), there is provided a further support (11) on which the further gearwheel (8) is at least indirectly mounted.

12. Fuel pump according to Claim 11, **characterized in that** the deep-drawn metal sheet is at least substantially formed from a steel sheet.

13. Fuel pump according to Claim 12, **characterized in that** the deep-drawn metal sheet is coated with a coating which is composed in particular of nickel.

## Revendications

1. Pompe à carburant, en particulier pompe à denture externe pour installations d'injection de carburant de moteurs à combustion interne à autoallumage et compression d'air, comprenant au moins une partie de boîtier (3), au moins une roue dentée (7) étant disposée dans la région de la partie de boîtier (3), **caractérisée en ce que** la partie de boîtier (3) est formée d'une tôle métallique emboutie profond, **en ce qu'**au moins un logement (10) est prévu au niveau de la partie de boîtier (3), au niveau duquel la roue dentée (7) est supportée de manière au moins indirecte et **en ce qu'**un boulon de palier (10) est réalisé au niveau de la partie de boîtier (3) par emboutissage profond, sur lequel boulon est supportée la roue dentée (7).

2. Pompe à carburant selon la revendication 1, **caractérisée en ce que** la partie de boîtier (3) est post-usinée de manière sélective dans la région d'une surface de palier (12) du boulon de palier (10).

3. Pompe à carburant selon la revendication 1, **caractérisée en ce que** le boulon de palier (10) reçoit une douille de palier (38) sur laquelle est supportée la roue dentée (7).

4. Pompe à carburant selon la revendication 3, **caractérisée en ce que** la douille de palier (38) est pressée sur le boulon de palier (10).

5. Pompe à carburant selon l'une quelconque des revendications 1 à 4, **caractérisée en ce que** la roue dentée (7) est configurée de manière arrondie au moins au niveau d'un côté frontal (26) qui est tourné vers la partie de boîtier (3).

6. Pompe à carburant selon l'une quelconque des revendications 1 à 5, **caractérisée en ce que** la partie de boîtier (3) est configurée sous forme de couvercle de boîtier qui est connecté à une partie de boîtier supplémentaire (4) et **en ce que** la partie de boîtier (3) présente au moins un trou de fixation estampé (14, 15).

7. Pompe à carburant selon la revendication 6, **caractérisée en ce que** le trou de fixation (14, 15) est renforcé avec un oeillet (16, 16') qui est notamment connecté par soudage à la partie de boîtier (3).

8. Pompe à carburant selon la revendication 6 ou 7, **caractérisée en ce qu'**au moins la partie de boîtier (3) est entourée au moins en partie avec une masse de scellement en plastique (25).

9. Pompe à carburant selon l'une quelconque des revendications 6 à 8, **caractérisée en ce qu'**entre la partie de boîtier (3) et la partie de boîtier supplémentaire (4) est prévue au moins une bague d'étanchéité (37) et **en ce que** la partie de boîtier (3) présente une moulure (35) réalisée par emboutissage profond, dans laquelle est insérée la bague d'étanchéité (37).

10. Pompe à carburant selon l'une quelconque des revendications 1 à 9, **caractérisée en ce que** la partie de boîtier (3) est rigidifiée par au moins une nervure de rigidification (39).

11. Pompe à carburant selon l'une quelconque des revendications 1 à 10, **caractérisée en ce que** dans la région de la partie de boîtier (3) est disposée une roue dentée supplémentaire (8) en liaison fonctionnelle avec la roue dentée (7) et **en ce qu'**un logement supplémentaire (11) est prévu au niveau de la partie de boîtier (3), au niveau duquel la roue dentée supplémentaire (8) est supportée de manière au moins indirecte.

12. Pompe à carburant selon la revendication 11, **caractérisée en ce que** la tôle métallique emboutie profond est formée au moins sensiblement à partir d'une tôle d'acier.

13. Pompe à carburant selon la revendication 12, **caractérisée en ce que** la tôle métallique emboutie profond est revêtue avec un revêtement qui se compose notamment de nickel.
